# EUROPÄISCHE PATENTSCHRIFT

(11) **EP 0 739 056 B1**
(45) Veröffentlichungstag und Bekanntmachung des Hinweises auf die Patenterteilung: **11.01.2006**
(21) Anmeldenummer: 96103519.3
(22) Anmeldetag: 07.03.1996
(51) Int. Cl.: H01R 13/622, H01R 13/639

(54) **Komponente mit einer Drehsicherung**
Components with anti rotation securing system
Eléments avec un système de sécurité antirotation

(30) Priorität: 23.03.1995 DE 19510521
(43) Veröffentlichungstag der Anmeldung: 23.10.1996
(73) Patentinhaber: Airbus Deutschland GmbH, 21129 Hamburg (DE)
(72) Erfinder: Kirma, Safa, D-22280 Wedel/Holstein (DE)
(74) Vertreter: Hansmann, Dierk

(56) Entgegenhaltungen:
- EP-A- 0 025 723
- EP-A- 0 381 582
- DE-A- 4 041 629
- US-A- 4 291 933
- US-A- 4 487 470
- US-A- 4 834 667
- US-A- 5 215 336

## Beschreibung

Die Erfindung bezieht sich auf eine Komponente mit drehbeweglichen Teilelementen, insbesondere im Flugzeugbau, deren lösbare verschraubbare Verbindung sich mit einer Drehsicherung verriegeln läßt. Mit ihr wird das unbeabsichtigtes Lösen der verschraubten Verbindung infolge äußerer Einwirkungen gewährleistet.

Es ist bekannt, daß eine Kupplung als Verbindungselement für ortsveränderliche Anschluß- oder Verlängerungsleitungen bei der Ausführung elektromechanischer Installationen eingesetzt wird. Elektrische Leitungsführungen werden durch Kupplungen mit weiteren elektrischen Systemen verbunden oder an Geräte- oder Gerätegruppen geführt. Eine Kupplung besitzt gewöhnlich einen Verschraubungsmechanismus, der mit geeigneten Riegelelementen gekoppelte Leitungsverbindungen oder angekoppelte Leitungsanschlüsse gegen unbeabsichtigtes Lösen sichert. Da man aus Gründen der Versorgungszuverlässigkeit sowie der mechanischen und elektrischen Sicherheit bei diesen Kupplungen keinen Systemausfall wünscht, weil eine Unterbrechung der ge- oder angekoppelten Komponenten einen kompletten Systemausfall bedeutet, soll der Sicherungsmechanismus eines Leitungsschutzsystemes eine Gefährdung der Betriebssicherheit des Gesamtsystems infolge unbeabsichtigter Selbstlösung der Komponenten durch äußere mechanische Einwirkungen ausschließen. Kupplungen für den angegebenen Zweck sind außerdem in die elektrotechnische Schutzmaßnahme eingebunden, zu der auch die Gewährleistung des Schutzes gegen Blitzschlag bei Flugzeugen zählt. Bei Stromleitungsübergängen zwischen den Kupplungselementen derartiger Komponenten werden niedrigste elektrische Übergangswiderstände gefordert, um nicht die Zuverlässigkeit der Blitzschutzmaßnahme zu gefährden. Artgerecht eingesetzte Kupplungen besitzen gewöhnlich keinen oder einen ungenügenden Sicherungsmechanismus gegen unbeabsichtigtes Lösen der verriegelten Elemente. Die bekannten Sicherungsmechanismen weisen nachteiligerweise nur eine grobe Stufensicherung der Verschraubung der Komponente auf. Eine feine Drehsicherung der Verschraubung in Abstimmung mit den vorgegebenen Anzugsmomenten der Schraubverbindungen ist nicht möglich. Diese Drehsicherung führt zu größeren elektrischen Übergangswiderstandwerten an den Übergangsstellen oder zu einer mechanischen Überbeanspruchung der Verschraubung, da letztere ungünstige Kontaktübergänge infolge mangelnder Feineinstellung ihrer Drehsicherung besitzen.

Im Flugzeugbau genügen die bekannten Kupplungen mit der kritisierten Drehsicherungsart nicht den Ansprüchen des Blitzschutzes. Die ungünstige Einstellung des Anzugsmoment der Verschraubung führt außerdem zu einer abschätzbar nicht gewollten Lösbarkeit des Sicherheitsmechanismus des elektrischen Systems bei plötzlichen äußeren mechanischen Einwirkungen, die durch Vibrationen, Erschütterungen ect. im Start- bzw. Lande- oder Reisemodus eines Flugzeuges unvermeidbar auftreten. Derartige Sicherungen sind ebenso sehr umständlich handhabbar.
Die hohen Maßstäbe an die elektro- oder informationstechnische Versorgungszuverlässigkeit und Sicherheit im Flugzeugbau verlangen nach Lösungen, die bei gekoppelten Komponenten des Leitungsschutzsystems eine unbeabsichtigte Beeinträchtigung des elektrischen Stromflußes ausschließen. Sie erfüllen nur bedingt die Forderungen des Blitzschutzes.

Die Lösung der US 4,291,933 stellt eine Schraubenverbindung mit Überwurfmutter vor, bei der es sich um eine Schraubensicherung für elektrische Steckverbinder handelt. Der Sicherungsmechanismus ist funktionell mit Federelementen gestaltet, die nicht sichtbar im Bereich zweier Kammern einer Überwurfmutter lagern. Sie greifen in eine Verzahnung ein, die unterhalb der Überwurfmutter auf einer Buchse liegt. Die Verzahnung besteht aus schrägen Zahnflanken, durch deren Steilheit jeweils die erforderliche Verstellkraft festgelegt wird. Ab einem jeweils durch die Flankensteilheit und die Federkraft festgelegten Drehmoment erfolgt eine Verstellung der Überwurfmutter sowohl in Anzugs- als auch in Löserichtung. Eine Gewähr gegen ungewolltes Lösen des Sicherungsmechanismus läßt sich nicht erkennen. Eine Sichtkontrolle gewährt keinen Aufschluß, ob der Steckverbinder sich im gesicherten Zustand befindet. Durch die grobe Einstellung läßt sich die Überwurfmutter mit der Buchse nicht fest verspannen, infolgedessen sich der lokale Übergangswiderstandsanteil infolge der ungünstigen Kupplungsmechanik erhöht.

Aus der DE 40 41 629 ist eine ähnliche Lösung bekannt, bei der ein federndes Sperrelement, das über einen u-förmigen Sperrhebel mit einer Überwurfmutter verbunden ist, in die Rasterung einer als Anschlußteil bezeichneten Buchse greift. Der Bereich der Rasterung ist mit Zähnen belegt, die Zahnflanken aufweisen. Die Zahnflanken sind als Auflaufflanken und Sperrflanken ausgeführt. Relativ zur Richtung der Aufschraubbewegung der Überwurfmutter weisen die Auflaufflanken einen geringen Anstiegswinkel und die Sperrflanken einen steilen Anstiegswinkel auf, wobei die Sperrflanken im wesentlichen senkrecht zur an der Rasterung anliegenden Tangente angeordnet sind. Der am Sperrelement fixierte Sperrhebel besitzt einen rechtwinklig angesetzten und als Verjüngung bezeichneten Keilansatz, der radial in den Bereich der Rasterung greift.

Bei dieser Schraubensicherung lassen sich die drehbeweglichen Anschlußteile nicht mit einem definierten Anzugsmoment verriegeln, so daß keine unmittelbare formschlüssige Verspannung dieser Rundteile eintritt. Bedingt durch die Federeigenschaften eines konstruktiv integrierten Sperrhebels in die Sicherungsmechanik der Anordnung läßt sich nur ein geringes mechanisches (Feder-) Druckmoment produzieren und auf den Kreisumfang der Rändelung übertragen. Es kann nur die aufwendig realisierbare Verzahnung zur Verriegelung der Rundteile genutzt werden, weil die Verspannung des Keilansatzes mit der Verzahnung infolge des geringeren (Feder-) Druckmomentes auf die Zähne nur eine bedingte (gewisse) Sicherheit der Verriegelung der Überwurfmutter - nicht ohne Restrisiko - gewährt. Die vorstehend beschriebene Nachteile der US - Druckschrift treffen überwiegend gleichermaßen zu. Beiden Lösungen haftet zusätzlich der Nachteil an, daß das Einbringen einer verzahnten Rasterung einen aufwendige spanabhebende Oberflächenbearbeitung erfordert.

Nach der US 4,834,667 wird eine Schraubverbindung zwischen einem Stützkörper und einer Überwurfmutter offenbart, die zueinander drehbeweglich mit einem Sprengring festgehalten sind. Am Innendurchmesser der Überwurfmutter befindet sich eine Verzahnung mit grober Teilung, in die ein erstes freies Ende einer (Form-) Feder, das mit der Form der Verzahnung ausgebildet ist, zur Arretierung der beiden Körper greift. Die Feder ist mit ihrem zweiten freien Ende lose in einer Nut fixiert. Mit dieser (mittels der Feder) arretierend arbeitenden Verzahnung kann keine stufen- oder stufenlose Feineinstellung der Drehsicherung erfolgen. Der Anordnung ist nirgends ein Hinweis zu entnehmen, nachdem die Umsetzung einer stufen- oder stufenlose Feineinstellung der Drehsicherung gewährleistet wird. Allein durch die Ausbildung des freien Endes der Feder läßt sich eine Stufenfeineinstellung oder stufenlose Feineinstellung nicht verwirklichen, weil die Eingriffsfläche zwischen den benachbarten Zähnen der Verzahnung, in die das erste freie Ende der Feder greift, entsprechend der Formgebung groß ist.

Die EP 0 311 338 offenbart eine Lösung, bei der Teile eines elektrischen Steckers eine mechanische Steckersperrsicherung bilden. Die (kombinierte) Anordnung wird aus den Hauptbestandteilen: Buchsen- und Stiftstecker gebildet, wobei mittels verschiedener funktioneller Teilelemente (ringförmig geformter Wellstreifen mit Verzahnung; mehrere am Innendurchmesser einer Überwurfmutter koaxial verteilt angeordnete Ratcher-Stifte; Ring mit Innenverzahnung; Ringe) eine auf dem Buchsenstecker koaxial angeordnete Überwurfmutter gegen Verdrehung gesichert wird.

Mittels der Erfindung soll das Lösen der Überwurfmutter auf einer gekuppelten Steckverbindung (Buchsen- und Stiftstecker) verhindert werden. Dazu wird ein Streifen, der mit einer gewellten Verzahnung versehen ist, am Umfang des Außendurchmessers des Stiftsteckers angeordnet. Dabei wird die Überwurfmutter, die die erwähnten Ratcher-Stifte aufnimmt, mittels einem (als ringförmigen Deckel bezeichneten) Ring und einem (diesem Ring nachgeordneten) Festhaltering an ihrem rechten (freien) Ende gesichert. Durch diese Kombination wird die Überwurfmutter gegen (Ver-)Drehen gesichert. Nach dieser Lösung läßt sich (ebenso) keine Stufenfeineinstellung oder stufenlose Feineinstellung einer gegen Drehen gesicherten Überwurfmutter realisieren. Mit den am inneren Umfang der Überwurfmutter verteilten Ratcher-Stiften, die man in (zwischen den Zähnen des Streifens befindlichen) Eingriffsflächen (kreis-)umfänglich fixiert (Rollenprinzip), wird keine Feineinstellung der Überwurfmutter erreicht bzw. wird eine Feineinstellung ausgeschlossen.

Demgemäß liegt der Erfindung die Aufgabe zugrunde, eine gattungsgemäße Komponente mit einer Drehsicherung ihrer verschraubten Teile so auszubilden, daß die Einstellung des vorgegebenen Anzugsmomentes der zueinander drehbeweglichen Anschlußteile durch eine feine Einstellung der Drehsicherung gewährleistet wird, wobei die verschraubten Anschlußteile an der gemeinsamen Berührungsstelle einen niedrigen elektrischen Übergangswiderstand erzielen. Sie soll die Drehsicherungen bekannter Anordnungen verbessern und die Sicherheit des Leitungsschutzsystems, vor allem bei Blitzschutzsystemen, erheblich erhöhen. Gleichermaßen sorgt sie dafür, daß die verschraubbaren Anschlußteile der Komponente zuverlässig gegen ein unbeabsichtigtes Lösen während des Betriebes geschützt werden.

Diese Aufgabe wird durch die Maßnahmen im Patentanspruches 1 gelöst. In den weiteren Ansprüchen sind zweckmäßige Ausgestaltungen dieser Maßnahmen angegeben.

Die Erfindung ist in einem Ausführungsbeispiel mit mehreren-Ausführungsformen anhand der Zeichnungen näher beschrieben. Es zeigen
- Fig. 1: die Komponente, bestehend aus einem abgestuften Stützkörper und einer Überwurfmutter, die durch eine Drehsicherung mit einer Blattfeder zueinander gesperrt sind, wobei auf dem abgestuften Bereich des Stützkörpers eine ihm drehbeweglich gelagerte Buchse zum Anschluß eines Abschirmgeflechtes ruht;
- Fig.1a: die Komponente nach Fig.1 ohne drehbewegliche Buchse;
- Fig.1b: einen Griff, der auf dem frei beweglichen Teil der Blattfeder nach Fig.1 sitzt;
- Fig.2: die Komponente nach Fig.1 mit je einem am Stützkörper und an der Überwurf-mutter außen angeformten Flansch, die sich stirnseitig gegenüberstehen und zwischen denen eine Blattfeder liegt;
- Fig.2a: die Komponente nach Fig.2 mit einer zwischen den Flanschen liegenden Schenkelfeder, die ein Kontermoment zur Drehsicherung erzeugt;
- Fig.2b: die Komponente nach Fig.2 mit einer zwischen den Flanschen liegenden Zugfeder, die ein Kontermoment zur Drehsicherung erzeugt;

In der **Fig.1** wird die Komponente 8 in ihrem grundsätzlichen Aufbau dargestellt. Sie besteht aus einem Stützkörper 2 und einem als Überwurfmutter ausgebildeten Aufschraubteil 16, die beide rotationssymmetrisch längs einer Mittelachse 6 der Komponente 8 angeordnet sind und drehbeweglich zueinander lagern. Die beiden Körpern 2, 16 besitzen die Gestalt eines offenen hohlzylindrischen Körpers, welche mit einem als Sprengring ausgebildeten Halteelement 4 zueinander unverlierbar gekoppelt sind. Sie sind metallen ausgeführt und über den Sprengring 4 elektrisch leitfähig verbunden. Die Wandung des Stützkörper 2 besitzt grundsätzlich eine abgestufte Form, wobei die Überwurfmutter 16 auf dem Außenmantel der Wandung des Stützkörpers 2 mit dem größeren Außendurchmesser (nicht abgestufter Bereich des Stützkörpers 2) lagert. Der Sprengring 4 liegt vertikal in einer eingelassenen Nut, die sich aus zwei deckungsgleich zueinander liegenden Nuten in den axial geschlossenen Bereichen der beiden Körperwandungen (des Stützkörpers 2 und der Überwurfmutter 16) ergibt. Die Überwurfmutter 16 wird weiterhin zur Aufnahme einer schraubbaren elektrischen oder mechanischen Teilkomponente 7, beispielsweise einem Endgehäuse, Abzweiger oder einem Steckverbinder, genutzt. Die Teilkomponente 7 läßt sich mit einem Innengewinde 23, das sich auf dem Innenmantel der Wandung der Überwurfmutter 16 befindet, verschrauben. Das Innengewinde 23 liegt zwischen dem freien Ende der fixierten Überwurfmutter 16 und reicht bis in die Nähe der Stirnseite des nicht abgestuften Bereiches des Stützkörpers 2. Dieser abschnittsweise begrenzte Teil der Wandung des (allgemein bezeichneten) Aufschraubteiles 16 wird als Kuppelbereich definiert.
Es wird zusätzlich erwähnt, daß auf dem Außenmantel der Wandung des Stützkörpers 2 mit dem kleineren Außendurchmesser (abgestufter Bereich des Stützkörpers 2) eine drehbewegliche Buchse 1 gelagert wird, deren Funktion nicht näher beschrieben wird. Sie wird ebenfalls in der vorbeschriebenen Art und Weise durch einen Sprengring 4 am Stützkörper 2 im vorgenannten Bereich fixiert.

Die Buchse 1 besteht aus zwei Zonen, eine axial geschlossene Zone 1.1 und eine axial geschlitzte Zone 1.2, wobei die Schlitzung durch elektrische Kontaktfedern gebildet wird. Am freien Ende der axial geschlossenen Zone 1.1 befindet sich ein Vorsprungelement 5, das sich aus einem angesetzten Flansch mit einer am Flanschrand horizontal angesetzten Schutzkante 15 zusammensetzt. Eine durch beide sich räumlich radial ergebende Aufnahmezone 3 ist zur Aufnahme eines (nicht gezeigten) leitfähigen Schutzschlauches vorgesehen.

Die Fig. 1 zeigt zusätzlich einen Scheuerschutz 10, der den Innenmantel der Wandung des Stützkörpers 2 insgesamt auskleidet. Er wird als Kunststoffbeschichtung ausgeführt und schützt (nicht gezeigte) isolierte elektrische Leitungen, die axial durch den Stützkörper 2 bis an (nicht gezeigte) Kontaktelemente der Teilkomponente 7 geführt und an letztere angeschlossen sind.

Die Wandung der Überwurfmutter 16 besitzt eine Aussparung 11, die ihr kreisumfänglich ausgenommen ist. Sie erstreckt sich außerhalb des genannten Kuppelbereiches auf der Mantelfläche der Überwurfmutter 16. Ein bestimmter Teil des Außenmantels der Wandung des Stützkörpers 2 wird im Bereich (unterhalb) der Aussparung 11 mit einer griffigen Oberfläche versehen, die man bevorzugt als Rändelung 12 mit achsparallelen Riefen ausbildet. In der Nähe des abgegrenzten Bereiches der Aussparung 11 wird stationär an der Überwurfmutter 16 ein Sperrelement 9 befestigt, das quer zur Mittelachse 6 der Komponente 8 liegt und als Sperrklinke mit federnder Zungengestalt auf der Überwurfmutter 16 befestigt wird. Die Sperrklinke, für die sich die Verwendung einer Blattfeder eignet, die durch genannte Ausparung 11 geführt wird, greift mit dem vorgespannten frei beweglichen und vorgespannten Federschenkel in die Rändelung 12 ein bzw. drückt dort an. Die Überwurfmutter 16 und der Stützkörper 2 sperren sich damit zueinander gegen Verdrehung und sind danach gegeneinander verriegelt. Der bewegliche Teil der Sperrklinke kann aus zwei zungenförmigen Federschenkeln bestehen, die die Rändelung 12 angreifen. Die Herstellung der Rändelung 12 erfolgt - im Vergleich zur Verzahnung - ohne Spanabnahme und weist eine sehr enge Teilung auf. Dadurch wird eine kostengünstige Herstellung erzielt und eine feine Einstellung des vorgegebenen Anzugsmoments der verschraubten Teile erreicht. Es wird demnach um eine statische teilungsabhängige Drehsicherung 13 (Stufensicherung) erzielt, bei der ein als Blattfeder ausgeführtes und stationär befestigtes Sperrelement 9 mittels der genannten Blattfeder mit deren frei beweglichen Teil in eine griffige Oberfläche mit achsparallel angeordneten Rillen (Riefen) in Gestalt der Rändelung 12 greift.

Der Arbeitsbereich der erzielten Drehsicherung 13 bezieht sich auf das Sperrelement 9 und die griffige Oberfläche, die als Rändelung 12 mit achsparallelen Riefen ausgeführt ist und die eine enge Riefenteilung und ausreichende Riefentiefe aufweist, um eine zuverlässige Sicherung der drehbeweglichen Teile zu erreichen. Die Entriegelung der verriegelten Teile kann beispielsweise mit einem spitzen Werkzeug oder mit einem Schraubenzieher geschehen, der in der erwähnten Aussparung 11 der Überwurfmutter 16 die Sperrklinke (Blattfeder) aus der Rasterung durch ein Anheben befreit.

Die **Fig.1a** zeigt die Komponente 8 ohne Darstellung der drehbeweglich gelagerten Buchse 1 auf dem Stützkörper 2. Aus ihr kann man erkennen, daß der rechteckförmigen (Deck-) Fläche der Blattfeder 9, die sich quer zur Mittelachse 6 der Komponente 8 aufspannt, ein - nach der **Fig. 1b** als Haltegriff ausgeführtes Griffelement 14 aufgesetzt wird. Der Haltegriff 14 soll das Anheben der (des) Federschenkel(s) der Blattfeder 9 von der Rändelung 12 des Stützkörpers 2 erleichtern, wobei der frei bewegliche Teil der Blattfeder 9 beispielgemäß mit zwei Federschenkeln ausgebildet ist. Der Haltegriff 14, der innerhalb des sichtbaren Bereiches der genannten Federschenkel sitzt, entriegelt manuell den beweglichen Teil der (des) Federschenkel(s) der Blattfeder 9 aus der Rändelung 12.

Eine modifiziert gestaltete Lösung gegenüber der Fig.1 ist der Lösung nach der **Fig.2** zu entnehmen. Nach der **Fig.2** wird am Stützkörper 2 und an der Überwurfmutter 16 je ein Flansch 17a, 17b angeformt. Der eine Flansch 17a sitzt dem nicht abgestuften Bereich des Stützkörpers 2 - unmittelbar vor dem Beginn der einsetzenden Abstufung - auf. Die Buchse 1 lagert drehbeweglich auf dem Stützkörper 2 in der vorher beschriebenen Art und Weise. Der andere Flansch 17b wird am freien Ende der Überwurfmutter 16, das sich in der Nähe des Flansches 17a des Stützkörpers 2 befindet und außerhalb des erwähnten Kuppelbereiches liegt, angeformt. Beide Flansche 17a, 17b stehen sich somit stirnseitig gegenüber, wobei zwischen deren Stirnflächen eine Blattfeder 9 liegt. Diese Feder wird stationär am Flansch 17a des Stützkörpers 2 befestigt und greift mit ihrem frei beweglichen Teil in eine radial angeordnete Rändelung 12.1 ein, die sich auf der Stirnfläche des Flansches 17b der Überwurfmutter 16 befindet. Dabei wird der frei bewegliche Teil der Blattfeder 9 axial in die Rändelung 12.1 gedrückt, wodurch sie die beiden drehbeweglichen Körper 2, 16 verriegelt.
Es handelt sich bei dieser Art erzielten Drehsicherung 13 um eine Sicherung, bei der die Verriegelung mittels Blattfeder 9 in der Rändelung 12.1 auch statisch geschieht.
Die Entriegelung der Überwurfmutter 16 gegenüber dem Stützkörper 2 läßt sich durch ein Anheben des Federschenkels der Blattfeder 9 von der Rändelung 12.1 des Flansches 17b der Überwurfmutter 16 lösen.

Die Fig.2 vermittelt eine etwas andere Gestaltung der Komponente 8. Diese modifizierte Anordnung besteht - im Unterschied zu Fig.1 - aus einem Stützkörper 2 und einem Aufschraubteil 16 als Überwurfmutter, denen außen je ein Flansch 17a, 17b angeformt wird. Beide Flansche 17a, 17b stehen sich stirnseitig gegenüber, wobei die Flanschstirnfläche der Überwurfmutter 16 eine Rändelung 12.1 besitzt. Zwischen den Flanschen 17a, 17b liegt das Sperrelement 9, das als Blattfeder ausgeführt mit einem Federschenkel am Flansch 17a des Stützkörpers 2 stationär befestigt wird und mit seinem vorgespannten frei beweglichen Federschenkel in die Rändelung 12.1 der Stirnfläche des Flansches 17b greift. Ein Abheben des Federschenkels aus der Rändelung 12.1 entriegelt die beiden drehbeweglich gelagerten Teile dieser Komponente 8 zueinander.

Die Komponente 8 der **Fig.2a** besitzt ebenso die angeformten Flanschansätze an den beiden drehbeweglichen Teilen. Im Unterschied zur Lösung nach Fig.2 handelt es sich bei dieser modifizierten Art um eine dynamische Drehsicherung 13, deren Flansche 17a, 17b rändelungslos gestaltet sind. Zwischen den beiden Flanschen 17a, 17b befindet sich kreisumfänglich dem Stützkörper 2 das Sperrelement 9, welches als Schenkelfeder 9b ausgeführt wird. Diese Schenkelfeder 9b stellt eine kombinierte Druckfeder mit zwei Federschenkeln dar. Ein Schenkel der Schenkelfeder 9b mit einer angeformten achsparallelen Nase 24 wird unverlierbar in einem Loch 25 fixiert, das sich im Flansch 17f der Überwurfmutter 16 befindet. Der andere Federschenkel wird in einem der am Flansch 17e des Stützkörper 2 radial eingearbeiteten Schlitze 19a mit einer (nicht gezeigten) Raste 26, die unmittelbar unter dem Schlitz 19a liegt, fixiert. Diese Feder drückt axial gegen den Flansch 17e des Stützkörper 2 und den Flansch 17f des Aufschraubteiles 16 und hält so die Nase 24 im Loch 25. Es handelt sich hierbei um eine teilungslose bzw. stufenlose Feineinstellung der dynamischen Drehsicherung 13 der verschraubten Teile. Dynamische Drehsicherung heißt, daß die Schenkelfeder 9b ein festziehendes vorbestimmtes Kontermoment während des Betriebes ausübt. Hierbei ist insbesondere vorteilhaft, daß innerhalb der verschraubten Teile im Betrieb der Abfall der Vorspannungskraft so klein wie möglich gehalten wird. Darüber hinaus wird das bei Relativbewegungen entstehende innere Losdrehmoment blockiert oder verhindert. Somit werden die verschraubten Teile gegen Lockern gesichert. Die Aufhebung der Verschraubung der Komponente 8 geschieht mittels Anheben des Griffes 14 von Hand aus der Raste 26 und dem Schlitz 19a, wodurch das Kontermoment aufgehoben wird und sich die Überwurfmutter 16 lösen läßt.

Die Komponente 8 der **Fig.2b** besitzt eine der **Fig.2a** ähnliche Eigenschaft, weil sie gleichermaßen ein dynamisches Kontermoment erzeugt. Im Unterschied zur vorherigen Lösung befindet sich zwischen den beiden rändelungslosen Flanschen 17c, 17d eine Zugfeder 9c, die sich kreisumfänglich dem Stützkörper 2 befindet. Diese Zugfeder 9c, die ein Sperrelement 9 darstellt, wird mit je einem Haken bzw. einer Öse 18, 18a am Flansch 17c, 17d der drehbeweglichen Teile der Komponente 8 befestigt, wobei die eine Seite durch eine Öse 18a am Flansch 17d sich unverlierbar fixieren läßt. Die Zugfeder 9c wird zwischen den Flanschen 17c und 17d geführt und liegt mit radialem Druck infolge der Zugkraft kreisförmig am Stützkörper 2 durch Befestigung des Hakens 18 im Schlitz 19b mit Raste 26 des Flansches 17a an.

Dadurch wird ein Kontermoment auf der Überwurfmutter 16 erzeugt und wieder eine stufenlose Feineinstellung der dynamischen Drehsicherung gewährleistet. Die Aufhebung der Drehsicherung der verschraubten Teile der Komponente 8 geschieht mittels Abnehmen des Hakens 18 aus dem Schlitz 19b von Hand, wodurch das Kontermoment aufgehoben wird und sich die Überwurfmutter 16 lösen läßt.

### Bezugszeichen

- 1: Buchse, drehbeweglich; Hohlkörper; zylindrisch, offen
- 1.1: Zone; axial geschlossen
- 1.2: Zone; axial geschlitzt
- 2: Stützkörper; Hohlkörper, zylindrisch
- 3: Aufnahmezone
- 4: Halteelement; Sprengring
- 5: Vorsprungelement
- 6: Mittelachse der Komponente
- 7: Körper; Steckverbinder, Abzweiger, Endgehäuse
- 8: Komponente
- 9: Sperrelement
- 9a, 9aa, 27: Federwellring
- 9b: Schenkelfeder
- 9c: Zugfeder
- 10: Scheuerschutz; Kunststoffbeschichtung
- 11: Aussparung
- 12, 12.1, 12.2: griffige Oberfläche; Rändelung
- 13: Drehsicherung
- 14: Griffelement; Haltegriff
- 15: Schutzkante
- 16: Aufschraubteil; Überwurfmutter, drehbeweglich
- 16a: Sechskantmutter
- 17a, 17aa, 17c, 17e: Flansch des Stützkörpers
- 17b, 17d, 17f,: Flansch des Aufschraubteiles
- 18, 18a: Haken; Öse
- 19, 19a, 19b, 19c: Schlitz
- 21,: Ring
- 22,: Klaue
- 23: Innengewinde des Aufschraubteiles.
- 24, 24a: Nase
- 25: Loch
- 26: Raste

## Patentansprüche

1. Komponente mit einer Drehsicherung für eine lösbare mechanische Verbindung, insbesondere im Flugzeugbau, die zwei Teiletemente der Komponente (8), die durch einen Stützkörper (2) und ein Aufschraubteil (16) definiert sind, welche axial und zueinander drehbeweglich einer Mittelachse (6) der Komponente gelagert und mittels einem Sprengring (4) zueinander positionsfixiert gekoppelt sind, mechanisch mit einem Sperrelement (9) gegen Verdrehung sichert, wobei die Teilelemente sich zueinander mittels dem Sprengring (4) unverlierbar halten und wobei der Stützkörper (2) als zytindrischer Hohlkörper und das Aufschraubteil (16) als Überwurfmutter ausgebildet ist, bei der der Stützkörper (2) innerhalb eines als Kuppelbereich definierten Abschnittes einen Körper schraubbar aufnimmt, wobei der Kuppelbereich einem Bereich entspricht, der durch ein Innengewinde, das sich zwischen der Stirnseite des Aufschraubteiles (16) und dem darunter angeordneten Anfahg des Stotzkörpers (2) erstreckt, oegrenzt ist, bei der das der Drehsicherung (13) zugeordnete Sperrelement (9) eine Feder (9b, 9c) ist, welches am Aufschraubteil (16) und am Stützkörper (2) stationär fixiert ist,
**dadurch gekennzeichnet, dass** außerhalb oder nahe dem Kuppelbereich an den beiden Teilelementen kreisumfängtich ihrer Manteloberfläche Je ein Flansch (17c, 17d, 17e, 17f) aufgesetzt ist und zwischen den beiden Flanschen (17c, 17d, 17e, 17f) an der Manteloberfläche des Stützkörpers (2) kreisumfänglich anliegend das Sperrelement (9) angeordnet ist, dessen stufenlose Feineinstellung durch ein Kontermoment mit vorgespanntem Sperrelement (9) zwischen den beiden Teilelementen realisiert ist.

2. Komponente nach Anspruch 1. **dadurch gekennzeichnet, dass** das Sperrelement (9) eine Zugfeder (9c) ist, das mit seinem einen freien Ende an einem ersten Flansch (17d) des Aufschraubteiles (16) und mit seinem anderen hakenförmigen freien Ende (18) an einem der Schlitze (19b), die an einem zweiten Flansch (17c) des Stützkörpers (2) radial angeordnet sind, fixiert ist, wobei der einzelne Schlitz (19b) mit einer als Bohrung ausgeführten Raste (26) ausgestaltet ist, die zur Aufnahme des hakenförmigen freien Endes (18) vorgesehen ist.

3. Komponente nach Anspruch 1, **dadurch gekennzeichnet, dass** das Sperrelement (9) eine Schenkelfeder (9b) ist, dessen einer Schenkel (24) durch axialen Druck in einem Loch (25), das sich in einem dritten Flansch (17f) des Aufschraubteiles (16) befindet, und dessen anderer Schenkel, der am Ende ats Handgriff (14) ausgebildet ist, in einem der weiteren Schlitze (19a), die an einem vierten Flansch (17e) des Stützkörpers (2) radial angeordnet sind, fixiert ist, wobei der einzelne weitere Schlitz (19a) mit einer als Bohrung ausgeführten Raste (26) ausgestattet ist, die zur Aufnahme des Haltegriffs (14) vorgesehen ist.

4. Komponente nach Anspruch 2, **dadurch gekennzeichnet, dass** das eine freie Ende der Zugfeder (9c) durch eine Öse (18a) unverlierbar am ersten Flansch (17d) fixiert ist.

5. Komponente nach Anspruch 3, **dadurch gekennzeichnet, dass** der Schenkel (24) mit einer angeformten achsenparallelen Nase unverlierbar im Loch (25) des dritten Flansches (17f) fixiert ist.

## Claims

1. Component having an anti-turning device for a releasable mechanical connection, particularly in aircraft manufacture, which secures two partial elements of the component (8), which are defined by a supporting body (2) and a screw-on part (16) which are mounted axially and so as to be rotationally movable in relation to one another about a central axis (6) of said component and are coupled to one another in a positionally fixed manner in relation to one another by means of a spring ring (4), mechanically against twisting with the aid of a blocking element (9); wherein the partial elements are held in a captive manner in relation to one another by means of the spring ring (4) and wherein the supporting body (2) is constructed as a cylindrical hollow body and the screw-on part (16) is constructed as a cap nut; in which the supporting body (2) receives a body in a screwable manner within a section defined as the coupling region; wherein said coupling region corresponds to a region which is limited by an internal thread which extends between the end face of the screw-on part (16) and the beginning, which is disposed below it, of the supporting body (2); and in which the blocking element (9) associated with the anti-turning device (13) is a spring (9b, 9c) which is fixed to the screw-on part (16) and to the supporting body (2) in a stationary manner,
**characterised in that**, outside or close to the coupling region, a flange (17c, 17d, 17e, 17f) is mounted on each of the two partial elements, circumferentially to their sidewall surface, and the blocking element (9), whose continuous fine adjustment is realised by a counter-moment with the pre-tensioned blocking element (9) between the two partial elements, is disposed between the two flanges (17c, 17d, 17e, 17f) in a manner resting circumferentially against the sidewall surface of the supporting body (2).

2. Component according to claim 1,
**characterised in that** the blocking element (9) is a draw spring (9c) which is fixed, by one of its free ends, to a first flange (17d) on the screw-on part (16) and, by its other, hook-shaped free end (18), to one of the slots (19b) which are disposed in a radial manner on a second flange (17c) on the supporting body (2), the individual slot (19b) being equipped with a catch (26) which is manufactured in the form of a bore and is provided for the purpose of receiving said hook-shaped free end (18).

3. Component according to claim 1,
**characterised in that** the blocking element (9) is a leg spring (9b), one leg (24) of which is fixed, as a result of axial pressure, in a hole (25) which is located in a third flange (17f) on the screw-on part (16), and the other end of which, which is constructed, at the end, as a handle (14), is fixed in one of the other slots (19a) which are disposed in a radial manner on a fourth flange (17e) on the supporting body (2), the individual other slot (19a) being equipped with a catch (26) which is manufactured in the form of a bore and is provided for the purpose of receiving the hand grip (14).

4. Component according to claim 2,
**characterised in that** the one free end of the draw spring (9c) is fixed by means of an eye (18a) to the first flange (17d) in a captive manner.

5. Component according to claim 3,
**characterised in that** the leg (24) having a formed-on, axially parallel nose, is fixed in the hole (25) in the third flange (17f) in a captive manner.

## Revendications

1. Composant avec un dispositif antirotation pour une liaison mécanique détachable, en particulier en construction aéronautique, comprenant deux éléments partiels du composant (8) qui sont définis par un corps d'appui (2) et par une partie vissable (16), lesquels sont montés de manière axiale et mutuellement mobile en rotation selon un axe médian (6) du composant et sont accouplés avec un positionnement mutuel fixe au moyen d'une bague élastique (4) en étant immobilisés mécaniquement en rotation par un élément de blocage (9), les éléments partiels étant maintenus ensemble de manière imperdable au moyen de la bague élastique (4), et le corps d'appui (2) étant conformé en corps cylindrique creux et la partie vissable (16) étant conformée en écrou-chapeau, composant dans lequel le corps d'appui (2) reçoit par vissage un corps à l'intérieur d'une portion définie comme zone d'accouplement, la zone d'accouplement correspondant à une zone limitée par un taraudage qui s'étend entre la face frontale de la partie vissable (16) et le début, situé en dessous, du corps d'appui (2), et dans lequel l'élément de blocage (9) associé au dispositif antirotation (13) est un ressort (9b, 9c) qui est immobilisé à demeure sur la partie vissable (16) et sur le corps d'appui (2), **caractérisé en ce que**, à l'extérieur ou à proximité de la zone d'accouplement, une collerette (17c, 17d, 17e, 17f) est rapportée sur les deux éléments partiels en périphérie de leur surface d'enveloppe, et entre les deux collerettes (17c, 17d, 17e, 17f) est disposé, en périphérie de la surface d'enveloppe du corps d'appui (2), l'élément de blocage (9) dont le réglage fin progressif est réalisé par un contre-couple avec l'élément de blocage précontraint (9) entre les deux éléments partiels.

2. Composant selon la revendication 1, **caractérisé en ce que** l'élément de blocage (9) est un ressort de traction (9c) qui est fixé, par l'une de ses extrémités libres, à une première collerette (17d) de la partie vissable (16) et, par son autre extrémité libre en forme de crochet (18), à une des fentes (19b) qui sont ménagées radialement dans une seconde collerette (17c) du corps d'appui (2), chaque fente (19b) étant pourvue d'un cran (26) conformé en trou pour recevoir l'extrémité libre en forme de crochet (18).

3. Composant selon la revendication 1, **caractérisé en ce que** l'élément de blocage (9) est un ressort à branches (9b) dont l'une des branches (24) est immobilisée par une pression axiale dans un trou (25) situé dans une troisième collerette (17f) de la partie vissable (16) et dont l'autre branche, conformée en poignée (14) à son extrémité, est immobilisée dans une des autres fentes (19a) ménagées radialement sur une quatrième collerette (17e) du corps d'appui (2), chacune des autres fentes (19a) étant pourvue d'un cran (26) conformé en trou et servant à recevoir la poignée de retenue (14).

4. Composant selon la revendication 2, **caractérisé en ce que** l'une des extrémités libres du ressort de traction (9c) est immobilisée de manière imperdable dans un oeillet (18a) de la première collerette (17d).

5. Composant selon la revendication 3, **caractérisé en ce que** la branche (24) est immobilisée de manière imperdable dans le trou (25) de la troisième collerette (17f) au moyen d'un ergot surmoulé parallèle axialement.
